# FASCICULE DE BREVET EUROPEEN

(11) **EP 2 199 721 B1**
(45) Date de publication et mention de la délivrance du brevet: **17.08.2011**
(21) Numéro de dépôt: 09179267.1
(22) Date de dépôt: 15.12.2009
(51) Int. Cl.: F28D 7/10, F28F 9/04, F28F 9/02

(54) **Echangeur thermique interne pour circuit de climatisation de véhicule automobile, un tel circuit et procédé de raccordement d'un connecteur à cet échangeur.**
Interner Wärmetauscher für einen Klimaanlagenschaltkreis eines Kraftfahrzeugs, entsprechender Schaltkreis und entsprechendes Anschlussverfahren eines Anschlusses an diesen Wärmetauscher
Internal heat exchanger for an automobile air conditioning circuit, such circuit and method of connecting a connector to this exchanger

(30) Priorité: 17.12.2008 FR 0807093
(43) Date de publication de la demande: 23.06.2010
(73) Titulaire: Hutchinson, 75008 Paris (FR)
(72) Inventeur: Auclair, Alexandre, 45210 Ferrieres en Gatinais (FR); Bernard, Christophe, 45700 Villemandeur (FR)
(74) Mandataire: Bolinches, Michel Jean-Marie

(56) Documents cités:
- EP-A- 1 128 120
- DE-A1-102007 054 732
- DE-U1- 20 022 757
- GB-A- 2 085 574

## Description

La présente invention concerne un échangeur thermique interne de type tubulaire coaxial en particulier pour un circuit de climatisation de véhicule automobile selon le préambule de la revendication 1, un tel circuit de climatisation incorporant cet échangeur et un procédé de raccordement d'un connecteur femelle haute et basse pression à l'une au moins des extrémités de cet échangeur. Un tel échangeur est connu du document EP-A1 128 120.

Dans certains circuits de climatisation pour véhicules automobiles, notamment ceux utilisant le dioxyde de carbone ou le R134a comme fluide frigorigène, il est nécessaire de réaliser un échange ou transfert thermique entre le fluide de la portion haute pression du circuit que l'on cherche à refroidir et le même fluide issu de la portion basse pression de ce circuit qui sert de source froide et qui est réchauffé en échange, pour améliorer le rendement du circuit. On utilise à cet effet un échangeur thermique dit interne, du fait qu'il ne recherche pas d'échange avec l'air extérieur au véhicule ni avec l'air de l'habitacle.

De manière connue, un échangeur thermique est de type métallique et est connecté aux conduites correspondantes du circuit de climatisation qui comprennent en particulier des flexibles, via des connecteurs montés à chacune des extrémités de l'échangeur, lequel peut être par exemple de type à plaque, étant constitué d'un empilement de tubes plats et réalisant l'échange thermique tant par convection avec l'air extérieur à l'échangeur que par conduction, ou bien de type à multitubes qui dans sa version la plus simple est de type tubulaire coaxial à contre-courant, réalisant alors l'échange thermique sans la convection précitée.

Dans ce dernier cas, cet échangeur coaxial définit généralement au moins un canal radialement interne délimité par un manchon et destiné à véhiculer le fluide issu de la portion haute pression du circuit, et au moins un canal radialement externe compris entre le manchon et l'enveloppe de l'échangeur et destiné à véhiculer le fluide issu de la portion basse pression du circuit, ce manchon étant usuellement pourvu d'ailettes longitudinales réparties sur sa circonférence.

Il est connu d'utiliser deux connecteurs femelles pour l'extrémité concernée d'un tel échangeur coaxial, que l'on soude ou brase de manière axialement séparée à la fois sur le manchon et sur l'enveloppe via trois lignes de soudure ou brasure, de sorte que ces connecteurs définissent respectivement des conduits de passage pour le fluide communiquant de manière étanche avec ces canaux interne et externe. On peut par exemple citer le document WO-A-20071013439 pour la description de ces connecteurs.

Un inconvénient majeur de ces échangeurs internes coaxiaux équipés de connecteurs femelles réside dans la proximité mutuelle des lignes de soudure ou de brasure générées qui, notamment pour des brasages successifs, génèrent des risques de refusion de la brasure antérieure, et également dans la nécessité de réaliser ces soudures ou brasures en aveugle avec des risques de non-étanchéité à la jonction et/ou de pénétration de la brasure dans le canal interne ou externe correspondant pouvant entraîner de ce fait des pertes de charge, une pollution voire une obturation de ces canaux.

Il est également connu d'utiliser un unique connecteur à l'extrémité de raccordement d'un échangeur coaxial, comme par exemple décrit dans le document EP-A-1 762 806 où le connecteur est assemblé à l'enveloppe externe et au manchon interne par brasage via un raccord intermédiaire, et dans le document EP-A-1 128 120 (figures 10 et suivantes) où le connecteur est brasé directement sur l'enveloppe et sur le manchon de l'échangeur via deux cordons de brasure.

Un inconvénient majeur des échangeurs internes coaxiaux présentés dans ces deux derniers documents est que leur assemblage à un connecteur femelle requiert au moins deux opérations de brasage à réaliser en même temps et dont l'une au moins, relative à la jonction à opérer entre le connecteur et le manchon interne, l'est nécessairement « en aveugle » ou dans des conditions difficiles du fait de sa localisation à l'intérieur du connecteur. Il en résulte des risques non négligeables de non-conformité de la connectique et donc de fuite du fluide transféré. De plus, ces brasages impliquent un coût de fabrication et un taux de mise au rebut relativement élevés pour le raccordement obtenu.

Un but de la présente invention est de proposer un échangeur thermique interne de type tubulaire coaxial en particulier pour un circuit de climatisation de véhicule automobile comportant deux portions respectivement de haute et basse pression parcourues par un fluide frigorigène, qui remédie aux inconvénients précités, cet échangeur définissant au moins un canal radialement interne pour le fluide issu de la portion basse pression et, pour celui issu de la portion haute pression, au moins un canal radialement externe formé entre un manchon tubulaire entourant le(s) canal (canaux) interne(s) et une enveloppe tubulaire entourant le(s) canal(canaux) externe(s), le manchon se prolongeant axialement au-delà de l'extrémité de l'enveloppe par une zone de dépassement de longueur axiale L, l'une au moins des deux extrémités de l'échangeur étant équipée d'un connecteur métallique femelle qui est assemblé de manière étanche sur et autour de l'enveloppe et du manchon et qui forme deux conduits de passage du fluide communiquant respectivement avec le ou chaque canal interne et avec le ou chaque canal externe.

A cet effet, un échangeur selon l'invention définit dans la revendication 1 est tel que le connecteur est assemblé à l'enveloppe par une ligne circonférentielle de soudure par exemple à l'arc localisée à l'extérieur du connecteur et de l'enveloppe, et au manchon par au moins une garniture annulaire d'étanchéité qui est montée sur ladite zone de dépassement en étant coaxiale à la ligne de soudure et qui appuie de manière étanche sous une surface axiale interne du connecteur, la garniture ou celle des garnitures - ou garniture proximale - qui est la plus proche de cette ligne de soudure en étant séparée d'une distance axiale D de préférence au moins égale à 1 cm, de sorte à ne pas être altérée par le soudage.

Par l'expression « ligne circonférentielle de soudure », on entendra d'une manière générale dans la présente description une zone annulaire de soudure d'épaisseur axiale variable et pouvant être continue ou non, par exemple une zone de type « multilignes » telle qu'une ligne doublée.

Quant au matériau utilisable pour réaliser cet échangeur, il peut par exemple s'agir, dans le cas où le fluide frigorigène utilisé est du dioxyde de carbone, du R134a ou équivalent, d'un matériau métallique en un alliage base aluminium ou en acier ou bien, dans le cas de l'utilisation d'un autre fluide frigorigène, d'un matériau plastique approprié.

On notera que l'assemblage selon l'invention, qui peut avantageusement comporter seulement deux lignes de jonction étanche connecteur haute et basse pression / échangeur respectivement formées, d'une part, de la garniture d'étanchéité interne au connecteur séparant de manière étanche les fluides haute et basse pression et, d'autre part, de la ligne de soudure externe séparant ces fluides de l'atmosphère extérieure, est ainsi réalisé en une seule opération de soudage, ce qui représente un coût d'assemblage et un taux de rebut plus réduits que dans l'art antérieur où deux voire trois opérations de soudage/ brasage étaient requises.

On notera également que dans cet assemblage selon l'invention, l'intérieur du connecteur est dépourvu de toute jonction permanente avec le manchon réalisée par apport de chaleur, telle qu'un soudage ou un brasage, du fait que l'unique soudage réalisé l'est à l'extérieur du connecteur. II en résulte que la précision du soudage pour l'opérateur en est accrue, ce qui minimise les risques de non-conformité du soudage et donc de fuite du fluide frigorigène. La ligne de soudure de l'assemblage selon l'invention peut avantageusement joindre un bord radial extérieur du connecteur à la face externe axiale de l'enveloppe.

On notera en outre que l'utilisation préférentielle selon l'invention d'un soudage à l'arc (i.e. mis en oeuvre par fusion, la chaleur étant produite par au moins un arc électrique jaillissant soit entre une ou plusieurs électrode(s) et les pièces à souder, soit entre des électrodes), de préférence un soudage MIG (pour « Metal Inert Gas » en anglais, réalisé sous protection de gaz inerte avec une électrode-fil fusible qui contribue à garnir la soudure) ou TIG (pour « Tungsten Inert Gas » en anglais, également sous atmosphère interne mais avec une électrode de tungstène), permet de minimiser la propagation de la chaleur ainsi apportée dans le connecteur. En effet, ce soudage à l'arc peut être avantageusement réalisé à une température relativement réduite (inférieure à 650° C) et avec un cycle de soudage très bref (inférieur à 10 secondes) ce qui autorise le positionnement préalable d'une garniture d'étanchéité, tel qu'un joint torique élastomère, à proximité de l'emplacement choisi pour ce soudage.

Avantageusement, ladite distance axiale D entre cette ligne de soudure et la garniture proximale peut être comprise entre 1,5 cm et 5 cm, étant de préférence supérieure à la longueur L de ladite zone de dépassement.

Selon une autre caractéristique de l'invention, ladite ou chaque garniture d'étanchéité peut être logée dans une gorge dudit manchon en y étant comprimée par ladite surface axiale interne du connecteur. De préférence, une unique garniture d'étanchéité est interposée radialement entre la surface interne du connecteur et cette gorge, qui est formée en ladite extrémité du manchon.

Avantageusement, la surface interne du connecteur peut comprendre une première portion axiale montée au contact de l'enveloppe et une seconde portion axiale montée au contact de ladite zone de dépassement du manchon, ledit conduit du connecteur qui communique avec le ou chaque canal externe débouchant de préférence de manière oblique à l'extrémité de l'enveloppe alors que l'autre conduit peut prolonger coaxialement le manchon.

On notera que l'échangeur selon l'invention peut être pourvu sur sa circonférence d'ailettes longitudinales qui s'étendent radialement à l'intérieur de l'enveloppe et axialement en retrait de l'extrémité de celle-ci, de sorte que l'espace du canal externe axialement compris entre ces ailettes et l'extrémité d'enveloppe forme, en liaison avec ledit conduit haute pression, une chambre annulaire collectrice de l'écoulement du fluide. Pour le choix de la forme et de l'agencement de ces ailettes, on pourra par exemple se reporter aux documents US-A-2 551 710 et US-B1-6 434 972, à titre non limitatif.

L'invention comporte aussi un circuit de climatisation selon la revendication 10. Ce circuit de climatisation pour véhicule automobile selon l'invention comporte un échangeur thermique interne tel que défini ci-dessus.

D'une manière générale, on notera que le circuit de climatisation selon l'invention peut fonctionner dans les plages usuelles de température et de pression relatives au fluide frigorigène utilisé, i.e. par exemple à des pressions allant de plusieurs dizaines de bars à environ 150 bars pour du dioxyde de carbone ou du R134a.

L'invention comporte aussi un procédé selon la revendication 11. Ce procédé de raccordement étanche selon l'invention d'un connecteur métallique femelle à l'une au moins des deux extrémités d'un échangeur thermique interne selon l'invention tel que décrit ci-dessus, ce connecteur formant deux conduits de passage du fluide communiquant respectivement avec le ou chaque canal interne et avec le ou chaque canal externe de l'échangeur, comprend les étapes successives suivantes :
a) on met en place au moins une garniture annulaire d'étanchéité autour de ladite zone de dépassement du manchon,
b) on monte le connecteur autour de ladite extrémité de l'échangeur de manière qu'il soit en contact, d'une part, avec une zone d'extrémité de la face radialement externe de l'enveloppe et, d'autre part, avec la ou chaque garniture et une partie de ladite zone de dépassement adjacente, puis
c) on soude, de préférence à l'arc et à une température inférieure à 650° C et pendant un temps de cycle inférieur à 10 secondes, le connecteur ainsi monté sur cette zone d'extrémité de l'enveloppe, en une ligne circonférentielle de soudure qui joint la surface externe du connecteur à cette zone de l'enveloppe et qui suffisamment éloignée de ladite garniture ou garniture proximale, de préférence d'une distance axiale D au moins égale à 1 cm, pour éviter son altération par ce soudage.

Comme indiqué précédemment, on réalise ce soudage exclusivement sur le pourtour extérieur du connecteur et de l'échangeur, en joignant par exemple un bord radial extérieur du connecteur à la face externe axiale de l'enveloppe.

Avantageusement, l'on met en oeuvre un soudage MIG ou TIG à l'étape c), la température de soudage étant de préférence comprise entre 600 et 640° C.

On notera que le soudage à l'arc utilisable dans l'invention autorise un cycle de soudure plus bref que d'autres modes de jonction par apport thermique, tels que le brasage, et que ce soudage externe à l'arc permet, outre d'améliorer la fiabilité de la jonction connecteur/ échangeur, de minimiser la propagation de chaleur dans la masse du connecteur et donc vers la ou chaque garniture d'étanchéité, en combinaison avec le choix d'un connecteur présentant une inertie thermique élevée. A cet effet, le connecteur est avantageusement à base d'un métal ou alliage métallique de capacité calorifique élevée, tel qu'un matériau à base d'aluminium.

Les caractéristiques de la présente invention ressortiront à la lecture de la description suivante d'un exemple de réalisation de l'invention, donné à titre illustratif et non limitatif, la description étant réalisée en référence avec les dessins joints, parmi lesquels :
la figure 1 est une vue schématique d'un circuit de climatisation pour véhicule automobile incorporant un échangeur thermique interne selon l'invention,
la figure 2 est une vue schématique partielle, en coupe longitudinale et en partie en perspective, d'un échangeur thermique interne équipé selon l'invention d'un connecteur femelle à l'une de ses extrémités, et
la figure 3 est une vue schématique partielle en coupe longitudinale d'un échangeur thermique interne équipé selon l'invention d'un connecteur femelle selon une variante de la figure 2.

Le circuit de climatisation 1 illustré à la figure 1 est de manière connue un circuit fermé ou « boucle » qui comprend, outre un échangeur thermique interne E, plusieurs éléments répartis à l'intérieur du compartiment moteur du véhicule, notamment un compresseur 2, un refroidisseur ou condenseur 3 et un évaporateur 4, et dans lequel circule un fluide frigorigène sous pression, tel que du dioxyde de carbone ou du R134a, à titre non limitatif. Tous ces éléments sont reliés entre eux par des lignes rigides ou flexibles constitués par des portions tubulaires rigides et/ou souples, qui présentent en chacune de leurs extrémités des moyens de raccordement étanches.

Plus précisément, le circuit 1 comporte :
- une ligne basse pression BP destinée à véhiculer le fluide frigorigène (tel que du CO₂ à l'état gazeux, du R134a ou équivalent) entre le l'évaporateur 4 et le compresseur 2, à travers l'échangeur E via une entrée e_{BP} de fluide basse pression à réchauffer (par exemple de 30 à 40° C pour le CO₂) et une sortie S_{BP} de ce fluide ainsi réchauffé, et
- une ligne haute pression HP destinée à véhiculer ce même fluide (à l'état supercritique pour du CO₂) en aval du compresseur 2 et du refroidisseur 3 via une entrée e_{HP} de fluide haute pression à refroidir (par exemple de 13 à 16° C pour le CO₂) et une sortie S_{HP} de ce fluide ainsi refroidi, une valve de détente 5 étant agencée en aval de cette sortie S_{HP} et en amont de l'évaporateur 4.

L'échangeur E, E' selon les exemples de réalisation de l'invention illustrés aux figures 2 et 3 est de type coaxial à contre-courant, et il est destiné à refroidir le fluide issu de la ligne HP par conduction au contact du même fluide issu de la ligne BP qui est réchauffé en échange. A cet effet, cet échangeur E, E' est dans cet exemple constitué d'un manchon radialement interne métallique 10, 110 qui délimite dans son espace intérieur un canal interne 11, 111 pour le fluide issu de la ligne BP et qui est inséré axialement à l'intérieur d'une enveloppe radialement externe 20, 120 également métallique délimitant avec le manchon 10, 110 un canal externe 21, 121 de section transversale annulaire pour le fluide issu de la ligne HP. Ce manchon 10, 110 se prolonge axialement au-delà de l'extrémité de l'enveloppe 20, 120 par une zone de dépassement 13, 113 de longueur axiale L se terminant par une gorge circonférentielle 14, 114, dans laquelle est inséré une garniture d'étanchéité élastomère 15, 115 et dont le rebord externe forme l'extrémité sensiblement radiale de l'enveloppe 20, 120.

De plus, le manchon 10, 110 est pourvu sur sa circonférence d'une pluralité d'ailettes longitudinales 12 (visibles à la figure 2 en perspective, et en coupe seulement pour l'ailette 12 la plus inférieure) qui s'étendent radialement à l'intérieur de l'enveloppe 20, 120 et se terminent axialement en retrait de l'extrémité de cette dernière, de telle sorte que l'espace du canal externe 21, 121 axialement compris entre les ailettes 12 et cette extrémité de l'enveloppe 20, 120 forme une chambre annulaire collectrice de l'écoulement du fluide frigorigène.

En l'une au moins des extrémités E1, E'1 de l'échangeur E, E' qui est illustrée à la figure 2 est assemblé un connecteur femelle 30, 130 qui définit deux conduits de passage 31, 131 et 32, 132 pour le fluide frigorigène communiquant de manière étanche avec le canal interne 11, 111 et le canal externe 21, 121, respectivement (ce conduit 32, 132 présente un tronçon oblique 32a, 132a débouchant sur le canal externe 21, 121 et se prolongeant par un tronçon axial 32b, 132b débouchant hors du connecteur 30, 130).

Le connecteur 30, 130 selon ces exemples de l'invention est assemblé à l'enveloppe par deux lignes d'étanchéité formées :
- de la garniture d'étanchéité 15, 115, préalablement positionnée dans la gorge 14, 114 du manchon 10, 110 puis comprimée radialement par une portion axiale 34, 134 de la surface interne du connecteur 30, 130 de sorte à appuyer de manière étanche sur ce dernier, et
- d'une unique ligne circonférentielle de soudure par exemple à l'arc 40, 140 qui est intégralement localisée à l'extérieur du connecteur 30, 130 et de l'enveloppe 20, 120 du fait qu'elle joint un bord radial extérieur 33, 133 du connecteur 30, 130 et la face externe axiale de l'enveloppe 20, 120, cette ligne de soudure 40, 140 étant coaxiale à la garniture 15, 115 mais en étant séparée de celle-ci d'une distance axiale D choisie suffisante pour que la garniture 15, 115 ne soit pas altérée par le soudage adjacent.

On voit en outre sur ces figures 2 et 3 que le connecteur 30, 130 est monté au contact de la face radialement externe de l'enveloppe 20, 120 par une autre portion axiale 35, 135 de sa surface interne qui fait un angle droit avec le bord extérieur 33, 133 de soudure du connecteur 30, 130.

On réalise de préférence ce soudage à l'arc par la technique MIG, étant précisé que le soudage TIG est également utilisable. On obtient ainsi une soudure 15, 115 fiable (la ligne obtenue peut par exemple s'étendre sur une largeur axiale comprise entre 6 mm et 8 mm), tout en étant réalisée à une température suffisamment basse (avantageusement de l'ordre de 620° C) et pendant un temps de cycle suffisamment bref (inférieur à 10 secondes) pour ne pas détériorer le matériau élastomère de la garniture 15, 115. Ces conditions de température et de temps de cycle réduits pour la soudure à l'arc utilisée, combinées à l'utilisation d'un connecteur 30, 130 présentant une inertie thermique ou capacité calorifique élevée (à base d'un matériau métallique de conductivité thermique élevée, tel que l'aluminium, par exemple) permettent de réaliser ce soudage à proximité immédiate de la garniture 15, 115, tout en préservant ses propriétés de résilience et donc d'étanchéité. Cette proximité, mesurée par la distance D précitée, peut être égale ou supérieure à 1 cm et est de préférence comprise entre 1,5 cm et 5 cm, étant par exemple de 2 cm environ.

## Revendications

1. Echangeur thermique interne (E, E') de type tubulaire coaxial en particulier pour un circuit de climatisation (1) de véhicule automobile comportant deux portions respectivement de haute pression (HP) et basse pression (BP) parcourues par un fluide frigorigène, l'échangeur définissant au moins un canal radialement interne (11, 111) pour le fluide issu de la portion basse pression et, pour le fluide issu de la portion haute pression, au moins un canal radialement externe (21, 121) qui est formé entre un manchon tubulaire (10, 110) entourant le(s) canal (canaux) interne(s) et une enveloppe tubulaire (20, 120) entourant le(s) canal(canaux) externe(s), le manchon se prolongeant axialement au-delà de l'extrémité de l'enveloppe par une zone de dépassement (13, 113) de longueur axiale L, l'une au moins des deux extrémités (E1, E'1) de l'échangeur étant équipée d'un connecteur métallique femelle (30, 130) qui est assemblé de manière étanche sur et autour de l'enveloppe et du manchon et qui forme deux conduits de passage du fluide (31, 131 et 32, 132) communiquant respectivement avec le ou chaque canal interne et avec le ou chaque canal externe, dans lequel le connecteur est assemblé :
à l'enveloppe par une ligne circonférentielle de soudure par exemple à l'arc (40, 140) localisée à l'extérieur du connecteur et de l'enveloppe, et **caracterisé en ce que** le connecteur est assemblé
au manchon par au moins une garniture annulaire d'étanchéité (15, 115) qui est montée sur ladite zone de dépassement en étant coaxiale à la ligne de soudure et qui appuie de manière étanche sous une surface axiale interne (34, 134) du connecteur,
la garniture ou celle des garnitures qui est la plus proche de cette ligne de soudure en étant séparée d'une distance axiale D de préférence au moins égale à 1 cm, de sorte à ne pas être altérée par le soudage.

2. Echangeur thermique interne (E, E') selon la revendication 1, **caractérisé en ce que** ladite ligne de soudure (40, 140) joint un bord radial extérieur (33, 133) du connecteur (30, 130) à la face externe axiale de l'enveloppe (20, 120).

3. Echangeur thermique interne (E, E') selon la revendication 2, **caractérisé en ce que** l'intérieur du connecteur (30, 130) est dépourvu de toute jonction permanente avec ledit manchon (10, 110) réalisée par apport de chaleur.

4. Echangeur thermique interne (E, E') selon la revendication 1 ou 2, **caractérisé en ce que** ladite distance D est comprise entre 1,5 cm et 5 cm, étant de préférence supérieure à ladite longueur L de la zone de dépassement (13, 113).

5. Echangeur thermique interne (E, E') selon une des revendications précédentes, **caractérisé en ce que** ladite ligne de soudure (40, 140) est obtenue par un soudage à l'arc à une température inférieure à 650° C et pendant un temps de cycle inférieur à 10 secondes.

6. Echangeur thermique interne (E, E') selon la revendication 5, **caractérisé en ce que** ladite ligne de soudure (40, 140) est obtenue par un soudage metal Inert gas ou Tungsten Inert gas de sorte à minimiser la propagation de la chaleur apportée dans le connecteur (30, 130), lequel est de préférence à base d'un métal ou alliage métallique d'inertie thermique élevée, tel que l'aluminium.

7. Echangeur thermique interne (E, E') selon une des revendications précédentes, **caractérisé en ce que** ladite ou chaque garniture d'étanchéité (15, 115), telle qu'un joint torique élastomère, est logée dans une gorge (14, 114) dudit manchon (10, 110) en y étant comprimée par ladite surface axiale interne (34, 134) du connecteur (30, 130).

8. Echangeur thermique interne (E, E') selon la revendication 7, **caractérisé en ce qu'**est interposée une unique garniture d'étanchéité (15, 115) radialement entre ladite surface interne (34, 134) du connecteur (30, 130) et ladite gorge (14, 114), laquelle est formée en ladite extrémité dudit manchon (10, 110).

9. Echangeur thermique interne (E, E') selon une des revendications précédentes, **caractérisé en ce que** ladite surface interne du connecteur comprend une première portion axiale (35, 135) montée au contact de l'enveloppe (20, 120) et une seconde portion axiale (34, 134) montée au contact de ladite zone de dépassement (13, 113) du manchon (10, 110), ledit conduit (32, 132) du connecteur (30, 130) qui communique avec le ou chaque canal externe (21, 121) débouchant de manière oblique à l'extrémité de l'enveloppe alors que l'autre conduit (31, 131) prolonge coaxialement le manchon.

10. Circuit de climatisation (1) pour véhicule automobile, **caractérisé en ce qu'**il comporte un échangeur thermique interne (E, E') selon une des revendications précédentes.

11. Procédé de raccordement étanche d'un connecteur métallique femelle (30, 130) à l'une au moins des deux extrémités (E1, E'1) d'un échangeur thermique interne (E, E') de type tubulaire coaxial en particulier pour un circuit de climatisation (1) de véhicule à moteur comportant deux portions respectivement de haute pression (HP) et basse pression (BP) parcourues par un fluide frigorigène, l'échangeur définissant au moins un canal radialement interne (11, 111) pour le fluide issu de la portion basse pression et, pour le fluide issu de la portion haute pression, au moins un canal radialement externe (21, 121) qui est formé entre un manchon tubulaire (10, 110) entourant le(s) canal (canaux) interne(s) et une enveloppe tubulaire (20, 120) entourant le(s) canal(canaux) externe(s), le manchon se prolongeant axialement au-delà de l'extrémité de l'enveloppe par une zone de dépassement (13, 113) de longueur axiale L, le connecteur formant deux conduits de passage du fluide (31, 131 et 32, 132) communiquant respectivement avec le ou chaque canal interne et avec le ou chaque canal externe, **caractérisé en ce qu'**il comprend les étapes successives suivantes :
a) on met en place au moins une garniture annulaire d'étanchéité (15, 115) autour de ladite zone de dépassement du manchon,
b) on monte le connecteur autour de ladite extrémité de l'échangeur de manière qu'il soit en contact, d'une part, avec une zone d'extrémité de la face radialement externe de l'enveloppe tubulaire (20, 120) et, d'autre part, avec la ou chaque garniture et une partie de ladite zone de dépassement adjacente, puis
c) on soude, de préférence à l'arc et à une température inférieure à 650° C et pendant un temps de cycle inférieur à 10 secondes, le connecteur ainsi monté sur cette zone d'extrémité de l'enveloppe tubulaire (20, 120) , en une ligne circonférentielle de soudure qui joint la surface externe du connecteur à cette zone de l'enveloppe tubulaire (20, 120) et qui suffisamment éloignée de ladite garniture ou garniture proximale, de préférence d'une distance axiale D au moins égale à 1 cm, pour éviter son altération par ce soudage.

12. Procédé de raccordement étanche selon la revendication 11, **caractérisé en ce que** l'on réalise le soudage à l'étape c) exclusivement sur le pourtour extérieur du connecteur (30, 130) et de l'échangeur (E, E'), en joignant un bord radial extérieur (33, 133) du connecteur à la face externe axiale de l'enveloppe tubulaire (20, 120).

13. Procédé de raccordement étanche selon la revendication 12, **caractérisé en ce que** l'on met en oeuvre un soudage metal Inert gas on Tungsten Inert gas à l'étape c), la température de soudage étant de préférence comprise entre 600° C et 640° C.

## Claims

1. Internal heat exchanger (E, E') of the coaxial tube type, in particular for an air conditioning circuit (1) of an automotive vehicle, comprising two high pressure (HP) and low pressure (LP) portions respectively, through which a refrigerant circulates, the exchanger defining at least one radially inner passage (11, 111) for the fluid leaving the low pressure portion and, for the fluid leaving the high pressure portion, at least one radially outer passage (21, 121) which is formed between a tubular sleeve (10, 110) surrounding the inner passage(s) and a tubular casing (20, 120) surrounding the outer passage(s), the sleeve extending axially beyond the end of the casing by means of an extended zone (13, 113) with an axial length L, at least one of the two ends (E1, E'1) of the exchanger being fitted with a metal female connector (30, 130) which is assembled in a sealed manner on and around the casing and sleeve and which forms two fluid passage conduits (31, 131 and 32, 132) communicating respectively with the or each inner passage and with the or each outer passage, wherein the connector is assembled with the casing by means of a circumferential, for example arc-welded, weld line (40, 140) disposed on the exterior of the connector and casing, and **characterised in that** the connector is assembled with the sleeve by means of at least one annular seal fitting (15, 115) which is fitted on said extended zone coaxially with the welded line and which presses in a sealed manner underneath an axially inner surface (34, 134) of the connector,
the fitting or the one of the fittings which is closest to this welded line being spaced therefrom by an axial distance D which is preferably at least equal to 1 cm so that it is not damaged by the welding.

2. Internal heat exchanger (E, E') as claimed in claim 1, **characterised in that** said welded line (40, 140) joins an external radial edge (33, 133) of the connector (30, 130) to the axial external face of the casing (20, 120).

3. Internal heat exchanger (E, E') as claimed in claim 2, **characterised in that** the interior of the connector (30, 130) does not have any permanent joint with said sleeve (10, 110) that is produced by applying heat.

4. Internal heat exchanger (E, E') as claimed in claim 1 or 2, **characterised in that** said distance D is between 1.5 cm and 5 cm, preferably being longer than the length L of the extended zone (13, 113).

5. Internal heat exchanger (E, E') as claimed in one of the preceding claims, **characterised in that** said welded line (40, 140) is produced by arc welding at a temperature of less than 650° and for a cycle time of less than 10 seconds.

6. Internal heat exchanger (E, E') as claimed in claim 5, **characterised in that** said welded line (40, 140) is produced by metal inert gas or tungsten inert gas welding so as to minimise propagation of the applied heat to the connector (30, 130), which preferably made from a metal or metal alloy with a high thermal inertia, such as aluminium.

7. Internal heat exchanger (E, E') as claimed in one of the preceding claims, **characterised in that** said or each seal fitting (15, 115), such as an elastomer toroidal sealing ring, is fitted in a groove (14, 114) of said sleeve (10, 110), where it is compressed by said internal axial surface (34, 134) of the connector (30, 130).

8. Internal heat exchanger (E, E') as claimed in claim 7, **characterised in that** a single seal fitting (15, 115) is radially inserted between said internal surface (34, 134) of the connector (30, 130) and said groove (14, 114) formed on said end of the said sleeve (10, 110).

9. Internal heat exchanger (E, E') as claimed in one of the preceding claims, **characterised in that** said internal surface of the connector comprises a first axial portion (35, 135) mounted in contact with the casing (20, 120) and a second axial portion (34, 134) mounted in contact with said extended zone (13, 113) of the sleeve (10, 110), said conduit (32, 132) of the connector (30, 130) communicating with the or each outer passage (21, 121) opening in an oblique arrangement at the end of the casing, whereas the other conduit (31, 131) coaxially extends the sleeve.

10. Air conditioning circuit (1) for an automotive vehicle, **characterised in that** it has an internal heat exchanger (E. E') as claimed in one of the preceding claims.

11. Method of providing a sealed connection for a female metal connector (30, 130) to at least one of the two ends (E1, E'1) of an internal heat exchanger (E, E') of the coaxial tube type, in particular for an air conditioning circuit (1) of an automotive vehicle, comprising two high pressure (HP) and low pressure (LP) portions respectively, through which a refrigerant circulates, the exchanger defining at least one radially inner passage (11, 111) for the fluid leaving the low pressure portion and, for the fluid leaving the high pressure portion, at least one radially outer passage (21, 121) which is formed between a tubular sleeve (10, 110) surrounding the inner passage(s) and a tubular casing (20, 120) surrounding the outer passage(s), the sleeve extending axially beyond the end of the casing by means of an extended zone (13, 113) with an axial length L, the connector forming two fluid passage conduits (31, 131 and 32, 132) communicating respectively with the or each inner passage and with the or each outer passage, **characterised in that** it comprises the following successive steps:
a) at least one annular seal fitting (15, 115) is placed around said extended zone of the sleeve,
b) the connector is fitted on said end of the exchanger so that it is in contact on the one hand with an end zone of the radially external face of the tubular casing (20, 120) and on the other hand with the or each fitting and a part of said adjacent extended zone, then
c) the connector thus mounted (20, 120) is welded on this end zone of the tubular casing, preferably by arc welding and at a temperature of less than 650°C and for a cycle time of less than 10 seconds, by means of a circumferential line of weld which joins the external surface of the connector to this zone of the tubular casing (20, 120) and is sufficiently spaced apart from said fitting or proximal fitting, preferably by an axial distance D of at least 1 cm, to prevent it from being damaged by this welding.

12. Method of producing a sealed connection as claimed in claim 11, **characterised in that** the weld applied in step c) is applied exclusively to the outer periphery of the connector (30, 130) and of the exchanger (E, E'), by joining an external radial edge (33, 133) of the connector to the axial external face of the tubular casing (20, 120).

13. Method of producing a sealed connection as claimed in claim 12, **characterised in that** metal inert gas or tungsten inert gas welding is used in step c), the welding temperature preferably being between 600°C and 640°C.

## Patentansprüche

1. Interner Wärmetauscher (E, E') vom koaxialen röhrenartigen Typ, insbesondere für einen Klimatisierungskreislauf (1) eines Kraftfahrzeugs, welcher zwei Abschnitte, einen Hochdruckabschnitt (HP) und einen Niederdruckabschnitt (BP), umfasst, welche von einem Kältemittelfluid durchlaufen sind, wobei der Tauscher wenigstens einen radial inneren Kanal (11, 111) für das aus dem Niederdruckabschnitt stammende Fluid und, für das aus dem Hochdruckabschnitt stammende Fluid, wenigstens einen radial äußeren Kanal (21, 121), welcher ausgebildet ist zwischen einer röhrenartigen Manschette (10, 110), die den inneren Kanal bzw. die inneren Kanäle umgibt, und einer röhrenartigen Hülle (20, 120), die den äußeren Kanal bzw. die äußeren Kanäle umgibt, definiert, wobei die Manschette sich axial nach jenseits des Endes der Hülle durch einen Überstandbereich (13, 113) mit axialer Länge L verlängert, wobei wenigstens eines von zwei Enden E1, E'1) des Tauschers mit einem metallischen weiblichen Verbinder (30, 130) versehen ist, welcher auf abdichtende Weise an und um die Hülle und die Manschette angebracht ist und welcher zwei Leitungen (31, 131 und 32, 132) für einen Durchgang des Fluids bildet, welche entsprechend mit dem oder jedem inneren Kanal bzw. mit dem oder jedem äußeren Kanal kommunizieren, wobei der Verbinder an der Hülle angebracht ist durch eine Umfangsschweißlinie (40, 140), beispielsweise durch Elektroschweißen, welche sich an der Außenseite des Verbinders und der Hülle befindet, und **dadurch gekennzeichnet, dass** der Verbinder an der Manschette angebracht ist durch wenigstens einen ringförmigen Dichtbesatz (15, 115), welcher an dem Überstandbereich angebracht ist und koaxial zu der Schweißlinie ist, und welcher auf abdichtende Weise unter einer axial inneren Fläche (34, 134) des Verbinders anliegt,
wobei der Besatz oder derjenige der Besätze, welcher am nächsten an dieser Schweißlinie ist, davon um einen axialen Abstand D von vorzugsweise wenigstens einem Zentimeter beabstandet ist, um durch das Schweißen nicht beeinträchtigt zu werden.

2. Interner Wärmetauscher (E, E') nach Anspruch 1, **dadurch gekennzeichnet, dass** die Schweißlinie (40, 140) einen radial äußeren Rand (33, 133) des Verbinders (30, 130) mit der axial äußeren Seite der Hülle (20, 120) verbindet.

3. Interner Wärmetauscher (E, E') nach Anspruch 2, **dadurch gekennzeichnet, dass** das Innere des Verbinders (30, 130) ohne jegliche durch Wärmeanbringung realisierte permanente Verbindung mit der Manschette (10, 110) ist.

4. Interner Wärmetauscher (E, E') nach Anspruch 1 oder 2, **dadurch gekennzeichnet, dass** der Abstand D zwischen 1,5 cm und 5 cm enthalten ist, wobei er bevorzugt größer ist als die Länge L des Überstandbereichs (13, 113).

5. Interner Wärmetauscher (E, E') nach einem der vorhergehenden Ansprüche, **dadurch gekennzeichnet, dass** die Schweißlinie (40, 140) erhalten ist durch Elektroschweißen mit einer Temperatur, welche geringer ist als 650°C, und während einer Zykluszeit, welche geringer ist als 10 Sekunden.

6. Interner Wärmetauscher (E, E') nach Anspruch 5, **dadurch gekennzeichnet, dass** die Schweißlinie (40, 140) durch ein solches Metall-Schutzgasschweißen oder Wolfram-Schutzgasschweißen erhalten ist, dass die Ausbreitung der auf den Verbinder (30, 130), welcher vorzugsweise auf Basis eines Metalls oder einer metallischen Legierung mit hohem Wärmeleitwiderstand ist, wie zum Beispiel Aluminium, angewendeten Wärme minimiert wird.

7. Interner Wärmetauscher (E, E') nach einem der vorhergehenden Ansprüche, **dadurch gekennzeichnet, dass** der oder jeder Dichtbesatz (15, 115), wie zum Beispiel ein elastomerer O-Ring, in einer Kehle (14, 114) der Manschette (10, 110) untergebracht ist, wobei er dort durch die axial innere Fläche (34, 134) des Verbinders (30, 130) komprimiert wird.

8. Interner Wärmetauscher (E, E') nach Anspruch 7, **dadurch gekennzeichnet, dass** ein einziger Dichtbesatz (15, 115) radial zwischen der inneren Fläche (34, 134) des Verbinders (30, 130) und der Kehle (14, 114) eingefügt ist, welche an dem Ende der Manschette (10, 110) ausgebildet ist.

9. Interner Wärmetauscher (E, E') nach einem der vorhergehenden Ansprüche, **dadurch gekennzeichnet, dass** die innere Fläche des Verbinders einen ersten axialen Abschnitt (35, 135), welcher in Kontakt mit der Hülle (20, 120) angebracht ist, und einen zweiten axialen Abschnitt (34, 134), welcher in Kontakt mit dem Überstandbereich (13, 113) der Manschette (10, 110) angebracht ist, umfasst, wobei die Leitung (32, 132) des Verbinders (30, 130), welche mit dem oder jedem äußeren Kanal (21, 121) kommuniziert, auf schräge Weise an dem Ende der Hülle mündet, während die andere Leitung (31, 131) koaxial die Manschette verlängert.

10. Klimatisierungskreislauf (1) für ein Kraftfahrzeug, **dadurch gekennzeichnet, dass** er einen internen Wärmetauscher (E, E') nach einem der vorhergehenden Ansprüche umfasst.

11. Verfahren zur abdichtenden Verbindung eines metallischen weiblichen Verbinders (30, 130) mit einem von wenigstens zwei Enden (E1, E'1) eines internen Wärmetauschers (E, E') vom koaxialen röhrenartigen Typ, insbesondere für einen Klimatisierungskreislauf (1) eines Kraftfahrzeugs, welcher zwei Abschnitte, einen Hochdruckabschnitt (HP) und einen Niederdruckabschnitt (BP) umfasst, welche von einem Kältemittelfluid durchlaufen sind, wobei der Tauscher wenigstens einen radial inneren Kanal (11, 111) für das aus dem Niederdruckabschnitt stammende Fluid und, für das aus dem Hochdruckabschnitt stammende Fluid, wenigstens einen radial äußeren Kanal (21, 121), welcher ausgebildet ist zwischen einer röhrenartigen Manschette (10, 110), die den inneren Kanal bzw. die inneren Kanäle umgibt, und einer röhrenartigen Hülle (20, 120), welche den äußeren Kanal bzw. die äußeren Kanäle umgibt, definiert, wobei die Manschette sich axial nach jenseits des Endes der Hülle durch einen Überstandbereich (13, 113) mit axialer Länge L verlängert, wobei der Verbinder zwei Leitungen (31, 131 und 32, 132) für einen Durchgang des Fluids bildet, welche entsprechend mit dem oder jedem inneren Kanal bzw. mit dem oder jedem äußeren Kanal kommunizieren, **dadurch gekennzeichnet, dass** es die folgenden aufeinanderfolgenden Schritte umfasst:
a) Einsetzen wenigstens eines ringförmigen Dichtbesatzes (15, 115) um den Überstandbereich der Manschette,
b) Anbringen des Verbinders um das Ende des Tauschers auf solche Weise, dass er in Kontakt mit einerseits einem Endbereich der radial äußeren Seite der röhrenartigen Hülle (20, 120) und andererseits mit dem oder jedem Besatz und einem Teil des benachbarten Überstandbereichs ist, und dann (c) Schweißen, vorzugsweise durch Elektroschweißen und mit einer Temperatur, welche geringer ist als 650°C, und während einer Zykluszeit, welche geringer ist als 10 Sekunden, des so angebrachten Verbinders an diesen Endbereich der röhrenartigen Hülle (20, 120), mit einer Umfangsschweißlinie, welche die äußere Oberfläche des Verbinders mit diesem Bereich der röhrenartigen Hülle verbindet, und welche ausreichend von dem Besatz oder dem nächsten Besatz entfernt ist, vorzugsweise um einen axialen.Abstand D von wenigstens 1 cm, um dessen Beeinträchtigung durch dieses Schweißen zu vermeiden.

12. Verfahren zur abdichtenden Verbindung nach Anspruch 11, **dadurch gekennzeichnet, dass** das Schweißen beim Schritt c) ausschließlich an dem äußeren Umfang des Verbinders (30, 130) und des Tauschers (E, E') realisiert wird, wobei ein radial äußerer Rand (33, 133) des Verbinders mit der axial äußeren Seite der röhrenartigen Hülle (20, 120) verbunden wird.

13. Verfahren zur abdichtenden Verbindung nach Anspruch 12, **dadurch gekennzeichnet, dass** ein Metall-Schutzgasschweißen oder Wolfram-Schutzgasschweißen beim Schritt c) eingesetzt wird, wobei die Schweißtemperatur vorzugsweise zwischen 600°C und 640°C enthalten ist.
